# EUROPÄISCHE PATENTSCHRIFT

(11) **EP 0 767 619 B1**
(45) Veröffentlichungstag und Bekanntmachung des Hinweises auf die Patenterteilung: **03.06.1998**
(21) Anmeldenummer: 95924913.7
(22) Anmeldetag: 22.06.1995
(51) Int. Cl.: A47K 10/28

(54) **HANDTUCHSPENDER FÜR ROLLEN-HANDTÜCHER**
HAND-TOWEL DISPENSER FOR ROLLER HAND-TOWELS
DISTRIBUTEUR D'ESSUIE-MAINS POUR ESSUIE-MAINS EN ROULEAUX

(30) Priorität: 28.06.1994 DE 4422182
(43) Veröffentlichungstag der Anmeldung: 16.04.1997
(73) Patentinhaber: ERICH SCHUMM GMBH, D-71540 Murrhardt (DE)
(72) Erfinder: Schön, Ralph, 74426 Bühlerzell (DE)
(74) Vertreter: Patentanwälte Ruff, Beier, Schöndorf und Mütschele
(86) Internationale Anmeldenummer: EP9502438
(87) Internationale Veröffentlichungsnummer: WO9600516

(56) Entgegenhaltungen:
- EP-A- 0 059 893
- EP-A- 0 288 211
- WO-A-90/09136
- AU-A- 4 548 672
- CH-A- 557 164
- US-A- 2 172 482
- US-A- 2 229 327
- US-A- 3 858 951

## Beschreibung

Die Erfindung betrifft einen Handtuchspender gemäß Oberbegriff des Anspruchs 1 (siehe die Druckschrift WO-A-9 009 136).

Bei dem Handtuchspender besteht das Bedürfnis, die zur Nutzung freiliegende Schlaufe od.dgl., welche den sauberen Teil mit dem gebrauchten Teil der Handtuchbahn verbindet und in Schritten nachziehbar ist, nach dem Gebrauch einzuholen bzw. zu verkürzen und dadurch dafür vorzubereiten, daß unter Verlängerung der Schlaufe wieder ein frischer Handtuchteil abgezogen werden kann. Die Schlaufe kann dabei nach dem Abziehen eine vorbestimmte Zeit lang spannungsfrei nach unten hängen oder stets unter der Spannung einer Einzugskraft stehen, so daß sie nach dem Loslassen durch die Bedienungsperson sofort eingezogen wird.

Der Erfindung liegt die Aufgabe zugrunde, einen Handtuchspender zu schaffen, bei welchem Nachteile bekannter Ausbildungen vermieden sind und der insbesondere die Möglichkeit bietet, in vielen seiner unterschiedlichen Betriebszuständen einen wirksamen Einzug zu gewährleisten bzw. eine einfache Handhabung zu erlauben.

Diese Aufgabe wird durch die Merkmalskombination des Anspruchs 1 gelöst.

Erfindungsgemäß ist die Handtuchbahn aus einem Sauberspeicher abzugeben und in Abhängigkeit davon in einen oder mehrere Gebrauchtspeicher zu überführen, wobei zweckmäßig die Handtuchabgabe einen Handtucheinzug, einen Schlaufeneinzug und/oder einen Energiespeicher betreibt, dessen gespeicherte Energie dafür dient, die Handtuchschlaufe, z.B. nach Ablauf eines Zeitgliedes, straff an den Spender heranzuziehen bzw. einen gebrauchten Teil der Handtuchschlaufe in den endgültigen Gebrauchtspeicher zu übernehmen. Der Ablauf des Zeitgliedes kann während oder nach der Abgabe des sauberen Handtuchteiles an die Schlaufe beginnen.

Vorteilhaft wird der Energiespeicher manuell bzw. durch das Abziehen der Handtuchbahn so aufgeladen, daß er unabhängig vom Betriebszustand des Spenders stets genügend Energie enthält, um die Schlaufe einzuziehen oder das letzte freie Ende der Handtuchbahn vollständig in das Gehäuse zu überführen. Ein solcher Betriebszustand kann auch derjenige sein, welcher zum Herausnehmen der gebrauchten Handtuchbahn bzw. zum Einlegen einer frischen Handtuchbahn vorgesehen ist oder es kann derjenige sein, welcher sich ergibt, wenn das letzte Ende der sauberen Handtuchbahn vollständig eingezogen bzw. in den Gebrauchtspeicher überführt, nämlich z.B. aufgewickelt ist. Zweckmäßig wird der Energiespeicher bei jeder Handtuchabgabe jeweils so aufgeladen, daß die dadurch gespeicherte Energie zum Einzug einer Handtuchlänge reicht, die um mindestens 10 % größer ist als die unmittelbar zuvor abgegebene Handtuchlänge.

Um dabei eine Überladung des Energiespeichers, z.B. eines mechanischen Federspeichers mit einer zugbelasteten Speicherfeder, zu vermeiden, ist zweckmäßig eine Überspannsicherung vorgesehen. Im Falle einer Spiralfeder kann mindestens ein Ende nur durch Reibung festgelegt sein, so daß es bei Belastung gegenüber dem mit ihm verbundenen Antriebs- oder Abtriebs-Übertragungsglied bewegt wird und so eine weitere Spannung der Feder nicht mehr möglich ist, jedoch die maximal mögliche Federspannung erhalten bleibt.

Zur Vermeidung eines Einzuges bzw. zur Erhaltung der gespeicherten Energie oder in entsprechenden Betriebszuständen wird der Energiespeicher bzw. die Einzugsmechanik zweckmäßig gegen Abgabe von Energie blockiert. Steht z.B. die Einzugsmechanik nicht unter der Haltewirkung durch die Handtuchbahn, so rückt zweckmäßig eine entsprechende Blockierung ein. Hierzu ist ein Fühl- bzw. Abfrageglied vorgesehen, welche das Vorhandensein der Handtuchbahn vor dem Gebrauchtspeicher bzw. einer antreibbaren Einzugwalze in einem Durchlaufspalt bzw. nach der Einlaufstelle des zugehörigen Schlaufenschenkels in den Spender erfaßt und bei Nichtvorhandensein die Blockierung einrückt. Das Fühlglied kann aber auch mechanisch den Betriebszustand des Spenders erfassen, nämlich z.B. ob beide Spaltbegrenzungen in der Gebrauchstellung eng beieinander liegen oder voneinander z.B. dafür entfernt sind, daß die Handtuchbahn ausgewechselt werden kann, wobei dann auch hier eine Blockierung vorgesehen ist. Der Energiespeicher wird dadurch weder bei vollständig eingezogener Handtuchbahn noch bei geöffnetem Spender entladen, so daß nach dem Einlegen einer frischen Handtuchbahn noch ausreichend Antriebsenergie vorhanden ist, um das freie Ende der Handtuchbahn nach ausreichender Festlegung gegenüber dem Einzug einzuholen, ohne daß hierfür ein- oder mehrfach Bahnlängen aus dem Sauberspeicher abgezogen werden müssen, um den Energiespeicher betriebsbereit aufzuladen.

Die Blockiermittel sind zweckmäßig gesondert von Sperrmitteln vorgesehen, welche durch das Zeitglied so freigegeben werden, daß die Einzugsmechanik in Gang gesetzt wird. Beide Mittel können jedoch auf denselben Läufer, z.B. einen durch Luftwiderstand gebremsten Schaufelrotor wirken, welcher über ein mehrstufiges Rädergetriebe vom Energiespeicher mit gegenüber diesem vielfach höherer Laufgeschwindigkeit angetrieben ist.

Zur Begrenzung der Abzuglänge der Handtuchbahn aus dem Sauber- und/oder Gebrauchtspeicher je Abgabezyklus sind zweckmäßig Begrenzungsmittel vorgesehen, die vorteilhaft durch Anschlag formschlüssig wirken und entweder von einem Stellglied der Zeitsteuerung oder von einem mit dem Abzug mitlaufenden, gesonderten Steuerglied eingerückt werden. Dadurch kann der Spender ohne weiteres von Zeitsteuerung auf verzögerungsfreie Steuerung und umgekehrt umgestellt bzw. das Zeitglied angeordnet oder weggelassen werden, ohne daß die Begrenzungswirkung dadurch beeinflußt wäre. Ein die Blockierung bewirkendes, zwischen einer Einrück- und einer Ausrückstellung bewegbares Sperrglied weist zweckmäßig gesonderte Nocken einerseits zur Betätigung durch ein Schaltglied des Zeitgliedes und andererseits zur Betätigung durch das Steuerglied, z.B. eine Walze, auf, wobei der zweitgenannte Nocken unmittelbar auch den Anschlag bilden kann. Zweckmäßig ist das Vorlauf-Sperrglied zur Einrück- bzw. Anschlagstellung formschlüssig zwangsgesteuert, während es zur Ausrückstellung durch eine Kraft, insbesondere nur durch seine Gewichtskraft dann überführt wird, wenn der entsprechende Nocken freigegeben ist.

Die genannten Funktionen setzen in der Regel die Durchführung eines vorgegebenen, anschlagbegrenzten Abzug-Stellweges des Steuergliedes oder dgl. voraus, nämlich daß eine relativ genau vorgegebene Länge der Handtuchbahn abgezogen wird. Ist der tatsächliche Stellweg kleiner als der genannte Abzug-Stellweg, so kann eine das Zeitglied bzw. das Sperrglied einrückende Nocke im Bereich des zugehörigen Nockenläufers stehenbleiben anstatt ihn zu überlaufen und so ein Ausrücken dieses Gliedes verhindern. Dadurch würde der Einzug nicht in Gang gesetzt bzw. ein weiterer Abzug verhindert. Um dies zu vermeiden sind Ausrückmittel vorgesehen, welche die Rückstellung bzw. das Ausrücken des genannten Gliedes auch dann ermöglichen, wenn der Nockenläufer in Eingriff mit oder im Weg der Steuernocke steht.

Der Nockenläufer ist in seiner Arbeitsstellung formschlüssig verriegelt, jedoch durch eine Bewegung quer zu seiner Steuerbewegung entriegelbar, wobei diese Entriegelung selbstätig dadurch erfolgt, daß die Steuernocke am Ende ihres Stellweges durch Spannungskräfte in der Einzugmechanik entgegen ihrer Arbeitsrichtung um ein kleines Wegstück zurückgestellt wird und dadurch den Nockenläufer reibungsschlüssig in seine Entriegelungsstellung mitnimmt, in welcher er gegenüber dem Schaltglied gegen Federkraft weg von der Nocke bewegt werden kann. Das Schaltglied bzw. das Sperrglied kann dann trotz an der Nocke anliegendem Nockenläufer ausgerückt werden. Sobald die Nocke vom Nockenläufer wieder wegbewegt wird, wird dieser selbstätig durch Federkraft in seine Arbeitsstellung überführt und darin verriegelt. Die genannte Rückstellung bzw. Entriegelung kann in einfacher Weise durch den Energiespeicher bzw. dessen Antriebsglied angetrieben sein, wenn dieses zum Aufladen des Energiespeichers mit dem Steuerglied und über die Nocke mit dem Nockenläufer antriebsverbunden ist. Um den Rückstellweg formschlüssig zu begrenzen ist ein Freilaufgesperre vorgesehen, das z.B. durch Lagerspiel eines Rücklauf-Sperrgliedes den erforderlichen Rückstellweg freigibt.

Besonders vorteilhaft ist es, wenn der Sauberraum wenigstens teilweise bis im wesentlichen vollständig oberhalb des Gebraucht- bzw. Schmutzraumes liegt und der Sauberraum annähernd bis zur Oberseite bzw. der Schmutzraum annähernd bis zur Unterseite des Spendergehäuses reicht. Dadurch können alle wesentlichen mechanischen bzw. bewegbaren Funktionsteile sowohl der Abzugs- als auch der Einzugsmechanik und deren Verbindung im tiefsten Bereich des Spenders oder unterhalb des Sauberraumes vorgesehen werden. Ferner kann der Sauberraum bzw. die darin liegende Handtuchbahn vom Schmutzraum her kaum kontaminiert werden. Eine Trennwand zwischen den beiden Räumen verbessert diese Wirkung noch weiter. Vorteilhaft nimmt diese Trennwand das Gewicht des gespeicherten sauberen Handtuchteiles auf, wobei sie gegen diese Gewichtskraft durch eine Feder oder dgl. so belastet ist, daß sie mit Abnahme des Gewichtes des Sauberspeichers diesen im wesentlichen stufenlos anhebt und so für das Ansteigen bzw. Wachsen des Gebrauchtspeichers Platz schafft. Dadurch kann die Gesamthöhe des Spenders wesentlich kleiner als die Summe der maximalen Höhe der beiden Räume gewählt werden. Die Handtuchbahn kann vom Sauberspeicher bis zur Schlaufe gegenüber dem Schmutz- bzw. Gebrauchtraum im wesentlichen vollständig abgeschirmt in einem Schlitzschacht geführt werden, so daß auch dieser Teil der Handtuchbahn nicht kontaminiert wird.

Zur einfachen Wartung des Spenders bzw. zum Auswechseln der Handtuchbahn ist der jeweilige Raum annähernd über seine gesamte Höhe bzw. an seiner vom anderen Raum abgekehrten Seite und an der Vorderseite im wesentlichen vollständig auf seiner vollen Ansicht-Weite zu öffnen, insbesondere ohne daß Gehäuseteile vollständig entfernt werden müssen. Die Lagerung der hierfür bewegbaren Gehäuse- bzw. Verschlußteile ist vorteilhaft einerseits im vordersten und untersten Bereich des Spenders bzw. andererseits im obersten und hintersten Bereich vorgesehen, wobei im unteren Bereich und im vordersten Drittel bzw. Viertel des Spenders zwei übereinanderliegende Schwenkachsen einerseits für die Abschirmung und andererseits für eine einzige Bodenklappe vorgesehen sein können. Dadurch kann die Wickelwelle für den Gebrauchtspeicher nach der Verbindung mit dem vordersten Handtuchende unter Bildung der Schlaufe von unten nach oben in den Spender eingeführt und nach vollständigem Aufwickeln der gebrauchten Handtuchbahn aus der Vorderseite des Spenders entnommen werden.

Der Handtucheinzug kann die gebrauchte Handtuchbahn unmittelbar aufwickeln oder aber unaufgewickelt lose in einem Zwischenspeicher ablegen und dann erst in Abhängigkeit von einem nächsten Abzug aufwickeln. Im ersten Fall treibt die vom Energiespeicher angetriebene Einzugswalze unmittelbar die Gebrauchtrolle an ihrem Außenumfang an, während im zweiten Fall die Einzugswalze gesondert von einer Antriebswalze für die Gebrauchtrolle vorgesehen ist. Der Zwischenspeicher ist vorteilhaft am Boden des Spenders so vorgesehen, daß er von der Handtuchschlaufe umgeben wird. In dem Zwischenspeicher kann die Handtuchbahn trocknen, insbesondere wenn der zugehörige Aufnahmeraum durch gegenüberliegende Öffnungen in seinen übereinanderliegenden und/oder seitlichen Wandungen durch Konvektion oder dgl. belüftet ist.

Ein Ausführungsbeispiel der Erfindung ist in den Zeichnungen dargestellt und wird im folgenden näher erläutert. In den Zeichnungen zeigen:
- Fig. 1: einen erfindungsgemäßen Handtuchspender in Vorderansicht,
- Fig. 2: einen Vertikalschnitt durch den Spender gemäß Fig. 1,
- Fig. 3: den Spender gemäß Fig. 2, jedoch im geöffneten Zustand,
- Fig. 4: den Spender gemäß Fig. 1, jedoch in einem zu seiner Vorderseite etwa parallelen Schnitt,
- Fig. 5: die Betriebsmechanik des Spenders in Ansicht von rechts gemäß Fig. 4 und in einem Ruhezustand und
- Fig. 6: die Betriebsmechanik gemäß Fig. 5, jedoch im Zustand am Ende des Abzuges.

Der Spender 1 weist einen Grundkörper 2 und einen Deckel 6 auf, die gemeinsam ein im wesentlichen geschlossenes Gehäuse mit Wandungen bilden, welche an den Außenseiten des Spenders liegen. Davon sind die Rückwand 3 und die Seitenwände 4, 5 im wesentlichen nur durch den einteiligen Grundkörper 2, die Deckwand 7 und die Vorderwand 8 im wesentlichen nur durch den einteiligen Deckel 6 und die Bodenwand 9 im wesentlichen nur durch einen weiteren, einteiligen Deckel gebildet. Aus der Schließlage ist der Deckel 6 um etwa 90° nach oben zu schwenken, so daß die Deckwand 7 etwa in der Ebene der Rückwand 3 liegt. Der Deckel 9 dagegen ist etwa um 90° nach unten hängend zu schwenken, wobei beide Deckel auch zerstörungsfrei leicht lösbar in ihre Schwenklagerungen eingehängt sein können, so daß sie vollständig vom Grundkörper 2 abnehmbar sind. Der Spender 1 dient zur Speicherung, Abgabe und Aufnahme einer in Fig. 2 strichliert angedeuteten Handtuchbahn 10.

Der obere Teil des Gehäuses umgrenzt einen an die Deckwand 7 anschließenden Sauberraum 11 und der unmittelbar nach unten anschließende Bereich einen bis an die Bodenwand 9 reichenden Gebrauchtraum 12. Im Sauberraum 11 wird eine Sauberrolle 13 aus aufgewickeltem sauberen Handtuch angeordnet, nach unten aus dem Gehäuse raus und dann wieder nach oben zurück in das Gehäuse geführt, wo sie auf eine Gebrauchtrolle 14 aufgewickelt wird, welche stets im Abstand oberhalb der Bodenwand 9 sowie im Abstand unterhalb der Rolle 13 liegt. Die Rollen 13, 14 sind im Betrieb in Höhenrichtung verlagerbar und werden mit abnehmender Rolle 13 bzw. simultan zunehmender Rolle 14 etwa entsprechend ihrer Durchmesseränderung selbstätig angehoben und entgegengesetzt querverlagert.

Die Sauberrolle 13 liegt mit ihrem Außenumfang in einem wannenförmigen Träger 15, auf dessen Bodenwand sie beim Abzug gleitend dreht und in dem sie durch den Gleiteingriff zentriert gehalten ist. Die Bahn 10 wird von der Vorderseite der Rolle 13 nach oben abgezogen und dann im obersten Gehäusebereich nach unten entlang der Innenseite der Vorderwand 8 umgelenkt. Ein an den Boden anschließender, vorderer Wandungsteil des Trägers 15 liegt etwa bei dessen tiefster Stellung annähernd parallel zur Vorderwand 8 und schließt nach unten annähernd an das obere Ende einer Trennwand 16 an, welche ebenfalls etwa parallel zur Vorderwand 8 bzw. vertikal liegt. Dadurch ist von der oberen Umlenkung annähernd bis zum Boden ein gegenüber den Räumen 11, 12 abgeschlossener Schacht zur Führung der Bahn 10 gebildet.

Im untersten Gehäusebereich betätigt die Handtuchbahn 10 beim Abzug eine Abzugmechanik 18, welche zum Antrieb einer Einzugmechanik 19 dient, durch welche die gebrauchte Bahn 10 auf eine Wickelwelle 17 zur Rolle 14 aufgewickelt wird. Die Welle 17 ist in Höhenrichtung verschiebbar sowie drehbar gelagert. Beide Mechaniken 18, 19 sind an einer vom Gehäuse gesonderten und aus diesem zerstörungsfrei herausnehmbaren Einheit 20 vorgesehen, wobei ihre bewegbaren Funktionsglieder bis auf diejenigen, welche zur Führung der Bahn 10 dienen, nur auf einer einzigen Seite des Gehäuses bzw. der Einheit 20 liegen und zwar zwischen deren zugehöriger Seitenwange und der dazu benachbarten Seitenwand 5. Dies gilt auch für einen Energiespeicher 21, welcher im wesentlichen alle Steuer-Einzugbewegungen antreibt, so daß der Spender ohne jeglichen elektrischen Antrieb auskommt. Nach dem Abzug wird ein Zeitglied 22 eingerückt, das nach einer vorgegebenen Zeit wieder ausrückt und dadurch den Einzug freigibt.

Im untersten Gehäusebereich und unterhalb der tiefsten Lage der Welle 17 wird die abzuziehende Bahn 10 über etwa 90° um eine Abzugwelle 23 nach hinten, dann über etwa 180° nach vorne um eine Gegenwelle 24 und schließlich nochmals um etwa 90° um eine Umlenkung 25 nach unten umgelenkt, welche die hintere Begrenzung einer schlitzförmigen Auszugöffnung 26 des Schachtes bildet. Die vordere Begrenzung wird durch das untere Ende der Vorderwand 8 gebildet. Von der Öffnung 26 verläuft der vordere Schenkel der Handtuch-Nutzschlaufe nach unten. Die mit Spannung am Umfang der Abzugwelle 23 anliegende, frei drehbar gelagerte Gegenwelle 24 ist mit ihren Enden an zwei nach innen vorstehenden Lagerwangen der Vorderwand 8 bzw. des Deckels 6 gelagert, so daß sie mit dessen Öffnung von der Abzugwelle 23 abgehoben wird. Die inneren Enden der Lagerwangen können gleichzeitig Riegelglieder zum Arretieren des Deckels 6 durch die Bodenwandung 9 in der Schließstellung bilden.

Im eingezogenen Zustand liegt die Nutzschlaufe mit ihrer Oberseite an der Unterseite einer Schlaufenanlage 27 mit Spannung an, welche durch einen nach unten vorstehenden Vorsprung des Bodens 9 gebildet und schmaler als die Bahn 10 ist, so daß diese an der Unterseite des Spenders 1 von Hand seitlich leicht gegriffen und nach unten gezogen werden kann. Der hintere Schlaufenschenkel ist durch eine an die Rückwand 3 anschließende Einzugöffnung 28 zurück in das Gehäuse geführt und unmittelbar benachbart zu dieser Öffnung 28 durchläuft die Bahn 10 eine Tasteinrichtung 30, welche das Vorhandensein der Bahn 10 in ihrem Durchlaufspalt erfaßt. Hierzu liegt ein kammartiger Fühler 29 an der Oberseite der Handtuchbahn an, die ihrerseits mit der anderen bzw. Unterseite etwa horizontal auf einem Gegenglied 31 gleitet, welches eng an die Kammzinken des Fühlers 29 angepaßte Eingriffsöffnungen aufweist. Ist keine Bahn 10 vorhanden, so ist der Fühler 29 freigegeben, seine Kammzinken werden nach unten in die Öffnungen durch eine Stellkraft, z.B. eine Feder, bewegt und davon wird ein Steuervorgang abgeleitet, nämlich z.B. die Blockierung der Einzugmechanik 19, des Energiespeichers 21 oder dgl..

Eine gleiche Wirkung ergibt sich, wenn der Boden 9 mit dem Gegenglied 31 vom Fühler 29 wegbewegt, nämlich nach unten geschwenkt wird, um die gesamte Unterseite des Gehäuses und der Einheit 20 zu öffnen. Der Boden 9 und die Trennwand 16 können am Grundkörper 2 oder an der Einheit 20 gelagert sein. Die Schwenkachse des Bodens 9 fällt zweckmäßig etwa mit der Achse der Umlenkung 25 zusammen, welche ebenfalls an der Einheit 20 angeordnet ist. Die Trennwand 16 ist bei geöffnetem Deckel 6 nach vorne und schräg nach unten um eine Achse schwenkbar, die etwa mit derjenigen der Abzugswelle 23 zusammenfällt. In der schräg nach unten gerichteten Öffnungslage kann die Trennwand 16 durch Auflage auf dem Vorsprung 27 des frei nach unten hängenden Bodens 9 lagegesichert sein. In ihrer Arbeitslage ist die Trennwand 16 zweckmäßig durch eine federnde Rastung gesichert.

Nach dem Einlegen der Rolle 13 in den zerstörungsfrei aus seiner Lagerung heraushebbaren Träger 15 wird die Bahn 10 bei in Arbeitslage stehender Trennwand 16, jedoch geöffneten Deckeln 6, 9 über die obere Umlenkung nach unten und um den Deckel 9 geführt, wonach sie mit der ihr freies Ende tragenden Wickelwelle 17 von unten nach oben in die untere Gehäuseöffnung eingeführt und in die Lagerung für die Wickelwelle 17 von oben nach unten eingesetzt wird. Die Deckel 6, 9 können danach nacheinander geschlossen werden. Die hintere Kante des Deckels 9 bildet eine zur Tasteinrichtung 30 führende Umlenkung von mehr als 90° für die Bahn 10 bzw. die zugehörige Schlitzbegrenzung der Öffnung 28, so daß beim Schließen des Deckels 9 die Bahn 10 gegen den Fühler 29 angehoben wird. Beim Schließen des Deckels 6 wird die Gegenwelle 24 von vorne nach hinten in Eingriff mit der Abzugwelle 23 gebracht, wobei sie aufgrund ihres Schwenkweges zunächst mit höherer und bei Erreichen ihrer Arbeitslage mit geringerer Radialspannung in die Abzugswelle 23 eingreift, so daß sich eine rastende Lagesicherung ergibt. Unmittelbar nach der unmittelbar benachbart zur Öffnung 28 liegenden Tasteinrichtung 30 ist die Bahn 10 über etwa 90° nach oben um eine motorisch antreibbare Einzugwalze 32 geführt, welche mit ihrem Außenumfang unter der Gewichtskraft der Rolle 14 an deren Außenumfang reibungsschlüssig anliegt, so daß ihre Drehbewegung auf die Rolle 14 übertragen wird. Durch das Schließen des Deckels 9 wird der Fühler 29 angehoben bzw. betätigt und dadurch die Einzugwalze 32 in Gang gesetzt, so daß die Rolle 14 gedreht wird, bis die Nutzschlaufe gespannt ist.

Die Abzugmechanik 18 weist einen unmittelbar oberhalb der Abzugwelle 23 liegenden und unmittelbar von dieser schlupffrei über eine einzige Getriebestufe 34 angetriebenen Läufer oder ein Rad 33 auf, welches seinerseits über einen einstufigen Riementrieb 35 schlupffrei ein Aufzugrad 36 übersetzt antreibt, das wie der Energiespeicher 21 etwa in der Achse der Einzugwalze 32 liegt und das radial innere Ende der Spiralfeder des Energiespeichers 21 trägt, so daß über diese zweistufige Getriebeverbindung die Feder aufgezogen werden kann. Das andere bzw. äußere Ende der Speicherfeder ist so gegenüber einem drehfest mit der Einzugwalze 32 verbundenen Rotor bzw. Federgehäuse festgelegt, daß es bei Überschreiten eines Grenz-Drehmomentes gegenüber dem Rotor durchrutscht. Dieser Rotor ist über einen Freilauf mit einem gegenüber dem Aufzugrad 36 wesentlich größeren Abtriebsrad 37 antriebsverbunden, das bei der Einzugdrehung der Walze 32 mitgenommen wird, nicht jedoch bei gegenläufiger Drehung. Der Energiespeicher 21 liegt axial zwischen den Rädern 36, 37, der Freilauf axial bzw. stirnseitig zwischen dem Speicher 21 und dem Rad 37 und das Rad 36 liegt wie der Riementrieb 35 und das Rad 33 am nächsten bei der Seitenwand 5. Das Rad 37 treibt über ein mehrstufiges Stirnräder-Getriebe 38, nämlich ein Zwischenrad und drei Übersetzungs-Getriebestufen einen Läufer oder ein Bremsrad 39 an. Das Getriebe 38 liegt im wesentlichen oberhalb und hinter der Achse der Läufer 21, 32, 36, 37 und die Achse des Bremsrades 39 liegt annähernd vertikal über dieser Achse, so daß es im obersten Bereich der Einheit 20 vorgesehen ist, während die Läufer 21, 32, 36, 37 im untersten Bereich der Einheit 20 und das Rad 33 etwa in der Mitte von deren Höhe liegen.

Um die Einzugmechanik 19 unabhängig von der Spannung bzw. vom Vorhandensein der Handtuchbahn stillsetzen zu können ist mindestens eine Blockiereinrichtung 40 vorgesehen. Von der etwa in Höhe und hinter der Achse der Läufer 21, 32, 36, 37 unmittelbar benachbart zur Rückwand 3 liegenden Schwenkwelle des Fühlers 29 steht nach oben ein Bremshebel 41 ab, welcher an seinem oberen Ende ein Reibungs-Bremsglied 42 trägt und drehfest mit dem Fühler 29 verbunden ist. Der Fühler 29 steht von seiner Schwenkwelle schräg nach unten und vorne ab und in Betriebslage, nämlich bei Vorhandensein der Bahn 10 in der Tasteinrichtung 30 ragt der Hebel 41 etwa vertikal nach oben, so daß das Bremsglied 42 vom Außenumfang des Bremsrades 39 abgehoben ist. Sobald der Fühler 29 freigegeben ist, schwenkt der Bremshebel 41 unter Federkraft gegen das Bremsrad 39, welches durch das Bremsglied 42 festgesetzt wird, so daß über das Getriebe 38 auch der Läufer 37 und über den Freilauf der Rotor des Energiespeichers 21 gegen dessen Entspannung festgesetzt werden.

Das Steuerrad 33 wirkt auf ein bewegbares Betätigungs- bzw. Schaltglied, nämlich einen Steuerhebel 43, welcher von seiner unteren Schwenkachse nach oben frei absteht, über den größten Teil der Höhe der Einheit 20 reicht und zwischen den Achsen der Läufer 23, 33 einerseits sowie der Läufer 21, 32, 36, 37, 39 und des Getriebes 38 andererseits liegt. Am oberen freien Ende trägt der Hebel 43 einen Saugnapf 44 des Zeitgliedes 22, welchem ein an dem Grundkörper bzw. der Einheit 20 feststehend montierter Saugnapf so gegenüber liegt, daß die Saugnäpfe bei einer Schwenkbewegung des Hebels 43 nach hinten mit ihren aufrecht stehenden Napfrändern in druckdichten Eingriff gelangen. Aus dem dann geschlossenen Napfraum wird durch die Steuerbewegung des Hebels 43 Luft ausgepresst und der Napfraum kann über eine Drosselöffnung unter der Federwirkung der Saugnäpfe bzw. einer an dem Hebel 43 angreifenden Rückstellfeder wieder Luft ansaugen bis der Saugnapf 44 freigegeben ist und die Feder den Hebel 43 in seine Ausgangs- bzw. Ausrückstellung zurückstellt.

Etwa in der Mitte zwischen dem Stellglied 22 und der Schwenkachse greift am Hebel 43 eine flach über einen Bogenwinkel von annähernd 180° ansteigende Steuernocke 45 der Scheibe bzw. des Rades 33 so an, daß der Hebel 43 jeweils bei einer Umdrehung des Rades 33 einmal in Einrücklage des Zeitgliedes 22 überführt wird. Die Umfangsnocke 45 drückt dabei gegen einen Nockenläufer 46, welcher in der Richtung dieses Druckes quer gegenüber dem Hebel 43 aus seiner Arbeitsstellung gemäß Fig. 6 in eine Ausrückstellung gemäß Fig. 5 überführbar gelagert ist. Nahe benachbart zum Zeitglied 22 zwischen diesem und dem Nockenläufer 46 trägt der Hebel 43 an einem nach hinten gerichteten Schwenkhebel ein Reibungs-Bremsglied 47, das bei eingerücktem Zeitglied 22 federnd nachgiebig an der vom Bremsglied 42 abgekehrten Seite des Außenumfanges des Bremsrades 39 anliegt und dann wie anhand des Bremsgliedes 42 beschrieben wirkt. Mit dem Zeitglied 22 rückt auch das Bremsglied 47 aus und der Einzug des Nutzschlaufe erfolgt.

Um den Abzug der Bahn 10 vom Sauberspeicher 13, z.B. auf mehrere Umdrehungen der Abzugswalze 23, jedoch nur eine Umdrehung des Rades 33 und dadurch auf eine vorgegebene Abzuglänge zu begrenzen ist eine Begrenzungseinrichtung 50 vorgesehen, welche auf einen der Läufer, insbesondere das Rad 33 wirkt. An dem aus Seitenwangen und Traversen zusammengesetzten, quer zu den Seitenwangen keine Wandungen aufweisenden Grundkörper der Einheit 20 ist ein Sperrglied 48 in Höhenrichtung anschlagbegrenzt bewegbar, insbesondere linear verschiebbar gelagert, das im wesentlichen oberhalb des Rades 33 vor dem Ende des Hebels 43 liegt und am unteren Ende einen Anschlag 49 für das Rad 33 trägt. Dieses weist stirnseitig als Gegenanschlag eine Nocke 51 auf, welche bei in oberer Endstellung eingerücktem Sperrglied 48 gegen den Anschlag 49 während des Abzuges aufläuft und dadurch weiteren Abzug sowie auch den Aufzugantrieb für den Energiespeicher 21 formschlüssig blockiert.

Zum Einrücken des Anschlages 49 ist zwischen dem Hebel 43 und dem Sperrglied 48 eine Nockensteuerung vorgesehen. Der Hebel 43 weist an der Vorderseite seines freien Endes etwa in Höhe der Anlenkung des Bremsgliedes 47 eine Steuerkurve 52 auf, an welcher ein fest am Sperrglied 48 angeordneter Nockenläufer 53 geführt ist. Bei der Einrückbewegung des Zeitgliedes 22 wird der Anschlag 49 über den Nockenläufer 53 in seine Anschlagstellung überführt. Bei Freigabe des Zeitgliedes 22 und Rückkehr des ebenfalls anschlagbegrenzt bewegbaren Hebels 43 wird der Nockenläufer 53 wieder freigegeben und der Anschlag 49 fällt unter der Gewichtskraft des Sperrgliedes 48 nach unten in seine Ausrückstellung zurück. Die Begrenzung erfolgt somit dadurch, daß der Hebel 43 über die Nockensteuerung 45, 46 eingerückt wird und seinerseits den Anschlag 49 einrückt.

Die Begrenzung 50 arbeitet aber auch, wenn das Zeitglied 22 bzw. der Hebel 43 nicht vorgesehen ist. Zu diesem Zweck trägt das Rad 33 in einer gegenüber der Nocke 45 versetzten Ebene sowie dieser Nocke 45 etwa diametral gegenüberliegend eine weitere Steuernocke 54, welche steiler ansteigt als die Nocke 45 und in deren Bewegungsweg ein Nockenläufer, z.B. eine zur Anschlagfläche querliegende Lauffläche des Anschlages 49 liegt. Bei jeder Drehung des Rades 33 kann daher dessen Steuernocke 54 das Sperrglied 48 unmittelbar einmal in seine Einrückstellung überführen, unmittelbar bevor die Nocke 51 anschlägt.

Damit der Energiespeicher 21, z.B. bei nicht vorhandenem Handtuch 10, nicht über einen Rücklauf der Abzugsmechanik 18 entspannt wird, ist eine Rücklaufsperre 55 vorgesehen, die zweckmäßig unmittelbar auf das Rad 33 bzw. dessen Außenumfang wirkt. Die Sperre 55 weist ein oberhalb des Rades 33 in einem Lager 56 bewegbar bzw. schwenkbar gelagertes Sperrglied, wie einen vom Lager 56 schräg nach hinten und unten ragenden Sperrhebel 57 auf, dessen freies Ende als in eine Sperrzahnung nach Art eines Freilaufes eingreifende Sperrklinke ausgebildet ist. Das Sperrglied 57 liegt zwischen dem Sperrglied 48 und der Außenseite der zugehörigen Lagerwange. Zur Sperrstellung ist der Hebel 57 durch eine Stellkraft, insbesondere nur durch Gewichtskraft belastet. Diese Sperrklinke hat in Rücklaufrichtung ein kleines Bewegungsspiel, das z.B. als lineares Radialspiel im Lager 56 vorgesehen sein kann. Bei der Abzugdrehung des Rades 33 wird der Sperrhebel 57 bis an das zugehörige Ende dieses Bewegungsspieles anschlagbegrenzt durch seine Reibung gegenüber den Sperrflächen bzw. der Sperrzahnung mitgenommen. Ist der Abzug beendet und dadurch die Handtuchbahn von der manuellen Zugspannung freigegeben, so treibt der Energiespeicher 21 über das Rad 36 das Rad 33 in der Rücklaufrichtung an, wobei dieses den eingerückten Sperrhebel 57 bis zum anderen Ende des Bewegungsspieles mitnimmt und dann erst die Sperrung eintritt.

Der Nockenläufer 46 ist in seiner Arbeitslage mit einer Verriegelung 61, z.B. einer unmittelbar hinter seiner Lauffläche liegenden Riegelnase 62 gesichert, welche eine Riegelschulter des Hebels 43 hintergreift. In dieser Lage ist der langgestreckt stiftförmige Nockenläufer 46 bzw. der Riegel 62 quer zu seiner Arbeitsbewegung, nämlich quer zu seiner Längsrichtung gegenüber dem Hebel 43 bewegbar und zwar in einer der Rücklaufrichtung des Rades 33 bzw. der Nocke 45 entsprechenden Richtung. Durch diese Rücklauf-Bewegung wird der Riegel 62 freigegeben und der Nockenläufer 46 kann im Sinne des Abhebens von der Nocke 45 gegenüber dem Hebel 43 in eine Ruhelage linear überführt werden.

Hat das Rad 33 eine vollständige Abzugdrehung bis zum Anschlag der Nocke 51 nicht ausgeführt und bleibt die Nocke 45 daher an dem Nockenläufer 46 unter Druck anliegend stehen, so bewirkt der genannte kleine Rücklaufweg der Nocke 45 durch deren reibungsschlüssigen Eingriff in den Nockenläufer 46, daß dieser entriegelt wird und zwar unmittelbar nachdem das Zeitglied 22 und das Bremsglied 47 eingerückt worden sind. Rückt nun das Zeitglied 22 aus, so wird die Rückstellung des Hebels 43 und das Ausrücken des Gliedes 47 trotz Anliegens der Nocke 45 am Nockenläufer 46 nicht behindert, weil der Nockenläufer 46 in diesem Fall entgegen der auf ihn wirkenden Federkraft ausweichen kann, nämlich gegenüber dem Hebel 43 in einer Lagertasche nach hinten verschoben wird. Wird nun durch Abzug weiterer Handtuchbahn 10 die Steuernocke 45 weiter und vom Nockenläufer 46 weggedreht, so ist dieser wieder freigegeben und die Feder schiebt ihn in seine Arbeitslage, in welcher er unter seiner Gewichtskraft so nach unten fällt, daß der Riegel 62 wieder in die Riegelschulter eingreift und somit die Verriegelung wieder hergestellt ist.

Durch die Einzugmechanik 19 wird jeweils soviel Handtuchlänge eingezogen, daß es zweckmäßig ist, beim darauffolgenden Abzug auch eine Teillänge der eingezogenen Länge in die Nutzschlaufe zurückzuführen, um so die Handtuchbahn möglichst vollständig dem Gebrauch zuzuführen. Um diesen Auszug der eingezogenen Handtuchbahn zu begrenzen ist eine Rückzugsperre 58 vorgesehen, die zweckmäßig unmittelbar auf den Rotor des Energiespeichers 21 bzw. die Einzugwalze 32 wirkt. Zum Beispiel kann die Rückzugsperre 58 den Auszug auf zwei oder drei Umdrehungen der Einzugwalze 32 begrenzen wobei diese Drehungen der Einzugdrehung entgegengerichtet sind. Die Rückzugsperre 58 kann nach Art eines Maltesertriebes arbeiten und weist am Außenumfang des Rotors in einer Vertiefung eine Zahnnocke 59 auf, die über den Vertiefungsboden radial geringfügig weiter vorsteht als der übrige, ununterbrochen kreisrunde Außenumfang des Rotors, welcher nur durch die Vertiefung unterbrochen ist.

Zwischen dem Hebel 43 und dem Rotor ist im untersten Bereich der Einheit 20 ein scheibenförmiger Steuerkörper 60 drehbar gelagert, welcher am Außenumfang nach Art eines Malteserkreuzes eine der Anzahl der gewünschten Rückzug-Umdrehungen entsprechende Anzahl von Eingriffslücken 63 aufweist, die eng an den Zahn 59 angepaßt sind. Zwischen benachbarten Lücken 63 sind radial vorstehende, Umfangsflächen bildende Halteflächen 64 vorgesehen, an welchen der ununterbrochene Umfang gleitet, wenn der Zahn 59 vom Steuerkörper 60 entfernt läuft, so daß dieser dann gegen Steuerbewegungen gesichert ist. In Richtung seiner Steuerbewegung ist der Steuerkörper 60 durch eine Feder belastet. Wird der Zahn 59 bei der Rückzugbewegung gemäß den Fig. 5 und 6 links drehend bewegt, so gibt er den ersten Haltenocken 64 an seiner zugehörigen Flanke frei, der Steuerkörper 60 dreht ein kleines Stück unter der Federkraft rechtsgerichtet und dann greift die Umfangsfläche des Rotors so in die Haltefläche 64 ein, daß eine weitere Drehung des Steuerkörpers 60 verhindert ist, bis der Zahn 59 die nächste Lücke 63 durchläuft, diese mit der genannten Wirkung wieder freigibt und dann die nächste Haltefläche 64 die Drehsicherung übernimmt.

Auf die letzte Lücke 53 folgt eine Sperrfläche 65, gegen welche der Zahn 59 bei der letzten bzw. dritten Rücklaufdrehung aufläuft, so daß die Rücklauf- bzw. Einzugwalze 32 gegen eine weitere Rückdrehung formschlüssig gesperrt ist. Bei der nächsten Einzugdrehung schaltet der Zahn 59 den Steuerkörper 60 in entsprechend umgekehrter Weise wieder schrittweise von Lücke zu Lücke 63 in die Ausgangsstellung zurück. Ist die Anzahl der Einzugdrehungen größer als diejenige der Rückzugdrehungen, so wird der Steuerkörper 60 nach Erreichen der Ausgangsstellung in dieser in der beschriebenen Weise durch die Umfangsfläche des Rotors gesichert. Auch durch die Rückzugdrehung wird die Feder des Energiespeichers 21 gespannt, so daß eine gleichzeitige Spannung sowohl über die Abzugwalze 23 wie auch über die Einzugwalze 32 erfolgt.

Die bewegbaren Funktionsglieder gemäß den Fig. 5 und 6, z.B. die einzelnen Getriebestufen und Nockensteuerungen, sind so in unterschiedlichen, unmittelbar zueinander benachbarten Ebenen an der Außenseite der zugehörigen Lagerwange angeordnet, daß sie auf engstem Raum untergebracht werden können und gegenüber der Breite der Handtuchbahn nur eine sehr kleine Verbreiterung des Gehäuses bewirken. Das Gegenglied 31 für den Fühler 29 könnte auch durch eine Walze, z.B. die Einzugwalze gebildet sein, insbesondere wenn diese gesondert von einer die Rolle 14 antreibenden Walze vorgesehen ist. Die Lagerwangen weisen an der Rückseite der Einheit 20 hakenförmige Befestigungsglieder 66 so auf, daß die Einheit 20 bei geöffnetem Gehäuse nach nur geringfügigem Anheben nach vorne aus dem Grundkörper 2 herausgenommen und in umgekehrter Weise auch wieder eingesetzt werden kann. Die Befestigungsglieder 66 greifen in Öffnungen der Rückwand 3 ein, über deren Außenseite Anlagevorsprünge vorstehen, mit welchen der Spender an einer Wand anliegend zu befestigen ist. Soll die aufgewickelte Rolle 14 entnommen werden, so kann sie nach oben aus ihrer Verbindung mit der Einheit 20, ggf. unter Mitnahme des Trägers 15 durch Anlage, herausgehoben und nach vorne aus dem Grundkörper 2 entnommen werden. Es ist auch denkbar, die Handtuchbahn zunächst ohne Aufwickeln auf die Rolle 14 einzuziehen und in einem gesonderten Raum zwischenzuspeichern, bis dieser Handtuchteil mit Zeitverzögerung aufgewickelt wird. Während dieser Zeit kann dieser Handtuchteil trocknen und z.B. in dem gehäuseförmigen Vorsprung 27 abgelegt sein, der dann zweckmäßig etwa so breit wie die Bahn 10 ist. Dieser Raum kann durch Öffnen des Deckels 9 auch geöffnet werden. Statt schwenkbar kann der Träger 15 auch annähernd linear verschiebbar gelagert sein.

## Patentansprüche

1. Handtuchspender für Rollen-Handtücher, mit welchem wenigstens eine Handtuchbahn (10) von mindestens einer Sauberhandtuchrolle (13) zur Bildung einer Handtuchschlaufe von Hand abziehbar und auf wenigstens eine Gebrauchthandtuchrolle (14) aufwickelbar ist, mit mindestens einer von dem manuellen Handtuchabzug angetriebenen, einen Handtucheinzug betreibenden und einen Energiespeicher (21) enthaltenden Einzugmechanik (19) zum Heranziehen der Handtuchschlaufe an den Spender (1), wobei Blockiermittel (40) zum Blockieren des Energiespeichers (21) am Ende der Handtuchbahn (10) oder bei geöffnetem Spender (1) vorgesehen und von einer Betätigungseinrichtung zu betätigen sind, dadurch gekennzeichnet, daß die Betätigungseinrichtung von wenigstens einem mechanischen Fühler (29) für die Handtuchbahn (10) gesteuert ist.

2. Handtuchspender nach Anspruch 1, dadurch gekennzeichnet, daß eine Einzugmechanik (19) zum Heranziehen einer losen Handtuchschlaufe nach Ablauf mindestens eines Zeitgliedes (22) vorgesehen ist, das nach dem Abziehen in Betrieb gesetzt wird, daß insbesondere ein Fühler (29) ein in wenigstens eine Vertiefung einer Handtuchführung (31) eingreifender, ggf. kammartiger Hebel ist und daß vorzugsweise die Blockiermittel (40) auf eine Luftbremsscheibe (39) wirken.

3. Handtuchspender nach Anspruch 1 oder 2, dadurch gekennzeichnet, daß eine Einzugmechanik (19) ein mehrrädriges Getriebe (34, 35, 38) enthält, in das als Energiespeicher (21) ein Spiralfederspeicher mit Überspannsicherung eingeschaltet ist, daß insbesondere ein Energiespeicher (21) in der Achse einer Einzugwalze (32) bzw. ein abtriebseitiger Teil (38) des Getriebes in der hinteren Hälfte des Spenders (1) bzw. unmittelbar an dessen Rückseite anschließend vorgesehen ist, und/oder daß eine Einzugmechanik (19) vom Handtuchabzug zum Handtucheinzug eine Übersetzung von vorzugsweise höchstens 1 : 2 enthält, durch die ein Energiespeicher (21) für eine größere Einzuglänge aufgezogen wird, als es der abgezogenen Handtuchlänge entspricht, wobei insbesondere auf eine Untersetzungsstufe (34) eine Übersetzungsstufe (35) folgt bzw. ein als Steuer-, wie Riemenrad (33) od.dgl. vorgesehenes Antriebsrad über einen Riementrieb (35) mit einer Welle eines Energiespeichers (21) antriebsverbunden ist.

4. Handtuchspender nach einem der vorhergehenden Ansprüche, dadurch gekennzeichnet, daß eine Einzugmechanik (19) eine von einem Zeitglied (22) betätigte Sperreinrichtung (47) enthält, die insbesondere auf eine mit einer Einzugmechanik (18, 19) verbundene Luftbremse (39) wirkt bzw. auf der von den Blockiermitteln (40) abgekehrten Seite einer Luftbremse (39) liegt, und/oder daß eine Einzugmechanik (19) Begrenzungsmittel (50) für den Handtuchabzug aufweist, die den Handtuchabzug auf eine vorgegebene Länge durch einen Abzug-Stellweg begrenzen und insbesondere mindestens eine Nockensteuerung (45, 52, 54) und eine Steuerscheibe (33) aufweisen, die mit einem Sperrschieber (48) zusammenwirken, der eine Sperreinrichtung (49, 51) für den Handtuchabzug betätigt und in eine Abzug-Sperrstellung bewegbar ist, wobei ein über eine radial ansteigende Nocke (45) schwenkbarer Betätigungshebel (43) von dem ggf. als Sauger ausgebildeten Zeitglied (22) gehalten bzw. nach Zeitablauf freigegeben wird und den Sperrschieber (48) über eine Nockenkurve (52) betätigt.

5. Handtuchspender nach einem der vorhergehenden Ansprüche, dadurch gekennzeichnet, daß eine Steuerscheibe (33) oder dgl. eine Nocken (54) aufweist, die bei einem nicht von einem Zeitglied (22) betätigten Sperrschieber (48) dessen Einrückung bewirkt, daß insbesondere eine Nocke (45) zur unmittelbaren Betätigung eines Betätigungshebels (43), eine Nocke (54) zur unmittelbaren Betätigung eines Sperrschiebers (48) bzw. eine Nocke (52) zur Betätigung eines Sperrschiebers (48) durch einen Betätigungshebel (43) vorgesehen ist, und/oder daß in einer einem unvollständigen Abzug-Stellweg entsprechenden Stellung ein Betätigungshebel (43) mit einer Nocke (45) über einen Nockenläufer (46) in Kontakt steht, der durch eine Ausrückeinrichtung bei Stand der Nocke (45) in seinem Bewegungsweg und durch eine geringfügige Rückstellbewegung einer Mechanik (18, 19) entgegen der Abzugrichtung in eine die Bewegung des Betätigungshebels (43) freigebende Lage bewegbar ist, wobei vorzugsweise bei eingerücktem Zeitglied (22) ein kurzer, von einem Energiespeicher (21) angetriebener sowie anschlagbegrenzter Rücklauf einer Steuerscheibe (33) eine Entriegelung eines Nockenläufers (46) auslöst.

6. Handtuchspender nach einem der vorhergehenden Ansprüche, dadurch gekennzeichnet, daß eine Steuerscheibe (33) oder dgl. einen Anschlag (51) für einen durch eine Stellkraft ausrückenden Sperrschieber (48) aufweist, daß ein Betätigungshebel (43) eine Nockenkurve (54) für den Sperrschieber (48), ein Halteglied (44) eines Zeitgliedes (22), ein Bremsglied (47) für einen Energiespeicher (21), einen von der Scheibe (33) betätigten Nockenläufer (46) und/oder einen Läufer eines die begrenzte Rückstellbewegung der Scheibe (33) freigebenden Rückstell-Gesperres (55) für einen Energiespeicher (21) aufweist, und daß vorzugsweise eine Steuerscheibe (33) über einen einstufigen Zwischentrieb (34) unmittelbar von einer Abzugwalze (23) angetrieben, ein Sperrschieber (48) auf der von dem Zwischentrieb (34) abgekehrten Seite der Scheibe (33) angeordnet, ein Betätigungshebel (43) gegenüber einer Verbindungsgeraden zwischen dem Zwischentrieb (34) und dem Sperrschieber (48) quer versetzt und/oder eine Funktionsgruppe aus Scheibe (33), Zwischentrieb (34), Sperrschieber (48) bzw. Betätigungshebel (43) seitlich unmittelbar benachbart zu einer Funktionsgruppe aus Einzugwalze (32), Luftbremse (39) bzw. Blockiermitteln (40, 47) für den Energiespeicher (21) angeordnet ist.

7. Handtuchspender nach einem der vorhergehenden Ansprüche, dadurch gekennzeichnet, daß ein Raum (11) für eine Sauber-Handtuchrolle (13) über einem eine Gebrauchthandtuchrolle (14) aufnehmenden Raum (12) angeordnet bzw. von diesem durch wenigstens eine Trennwand (15) im wesentlichen abgeschlossen ist, daß insbesondere eine Einzugmechanik (19) im wesentlichen vollständig unterhalb eines Sauberraumes (11) angeordnet ist bzw. vom Sauberraum (11) zu einer Ausgabeöffnung (26) ein im wesentlichen auf voller Länge zu öffnender Schacht für die Handtuchbahn (10) vorgesehen ist, und daß vorzugsweise eine Trennwand (15) als eine federentlastete, im wesentlichen in Höhenrichtung verlagerbar geführte Aufnahmewanne für eine Sauber-Handtuchrolle (13) ausgebildet ist, und/oder daß eine Federentlastung so ausgeführt ist, daß die Aufnahmewanne entsprechend dem abnehmenden Gewicht der Sauber-Handtuchrolle (13) in ihrer Höhenlage stufenlos selbstätig ansteigt bzw. eine entsprechend der Rollengröße schwenk- oder verschiebbare Trennwand zwischen Sauberraum (11) und Gebrauchtraum (12) bildet, daß insbesondere die Summe von Höhenabmessungen eines Sauberraumes (11) und eines Gebrauchtraumes (12) geringer ist als die Summe der jeweils maximalen Rollendurchmesser von Sauber- und Gebraucht-Handtuchrollen (13, 14), und daß vorzugsweise eine Trennwand (15) mit der Durchmesser-Zunahme einer Gebraucht-Handtuchrolle (14) in Richtung zur Rückseite des Spenders (1) ansteigt.

8. Handtuchspender nach einem der vorhergehenden Ansprüche, dadurch gekennzeichnet, daß die Führung der Handtuchbahn (10) von einer Sauberrolle (13) zum Handtuchabzug (26) durch eine zwischen einem Gebrauchtraum (12) und einem Gehäuse-Frontdeckel (6) des Spenders (1) liegende Zwischenwand (16) abgeteilt ist, die vorzugsweise im unteren und vordersten, einer Lagerung des Deckels (6) diagonal gegenüberliegenden Bereich des Spenders (1) nach unten schwenkbar gelagert ist, und/oder daß ein Außengehäuse des Spenders (1) durch wenigstens einen aufklappbaren Gehäuse-Frontdeckel (6) abgeschlossen ist, an dem eine mit einer Handtuch-Abzugwalze (23) zusammenwirkende bzw. in eine Walzenlücke ausrückbar eingreifende Umlenk- und Andrückwalze (24) für eine saubere Handtuchbahn (10) angebracht ist, und daß insbesondere ein Frontdeckel (6) winkelförmig ausgebildet und unmittelbar benachbart zur Rückseite des Spenders an dessen Oberseite aus der Schließstellung nach oben schwenkbar gelagert ist.

9. Handtuchspender nach einem der vorhergehenden Ansprüche, dadurch gekennzeichnet, daß wenigstens ein Bodenabschnitt (9) des Spenders (1) zusammen mit einer Handtuch-Führungsfläche (31) in eine Öffnungsstellung überführbar ist, daß insbesondere ein Bodenabschnitt (9) eine Einführöffnung für eine Wickelwelle (17) einer Gebraucht-Handtuchrolle (14) freigibt bzw. im vordersten Bereich des Spenders (1) schwenkbar gelagert ist, und daß vorzugsweise im Bodenbereich des Spenders (1) ein Aufnahmeraum für unaufgerolltes Gebraucht-Handtuch (10) ausgebildet ist, in den eine Einzugmechanik (19) die je Zyklus eingezogene Handtuchlänge fördert und/oder daß die Einzugwalze (32) unmittelbar die Gebraucht-Handtuchrolle (14) antreibt, und daß insbesondere ein Trocknungsraum zur Belüftung eines lose abgelegten Längsabschnittes eines gebrauchten Handtuches (10) vor dem Aufwickeln vorgesehen ist.

10. Handtuchspender nach einem der vorhergehenden Ansprüche, dadurch gekennzeichnet, daß ein unterer Vorsprung (27) eines Bodenabschnittes (9) des Spenders (1) wenigstens eine Anlage für eine herangezogene Handtuch-Schlaufe bildet, daß insbesondere ein seitlich über eine Anlage frei vorstehender Abschnitt zum Ergreifen einer Handtuchbahn vorgesehen ist, daß vorzugsweise eine Abzug- und eine Einzugmechanik (18, 19) im wesentlichen vollständig nur an einer Seite des Spenders (1) angeordnet bzw. als aus dem Gehäuse des Spenders (1) herausnehmbare Einheit (20) ausgebildet sind, an der insbesondere der Bodenabschnitt (9) bzw. die Trennwand (16) gelagert ist, und/oder daß mindestens ein Rückzug-Gesperre (58) zur Begrenzung einer von einer Gebraucht-Handtuchrolle (14) abzuziehenden Handtuchlänge vorgesehen ist und daß vorzugsweise ein Gesperre (58) ein von einer Einzugwalze (32) schrittweise in entgegengesetzten Richtungen mitnehmbares Sperrglied (60) aufweist.

## Claims

1. A hand-towel dispenser for roller hand-towels with which at least one hand-towel web (10) is dispensable manually from at least one clean hand-towel roll (13) for forming a hand-towel loop and is windable on at least one used hand-towel roll (14), including at least one take-up mechanism (19) driven by said manual towel dispensing, driving a hand-towel take-up and containing an energy storage (21) for pulling said hand-towel loop to said dispenser (1), blocking means (40) being provided for blocking said energy storage (21) at the end of said hand-towel web (10) or when said dispenser (i) is opened and for being operated by an actuating means, wherein said actuating means is controlled by at least one mechanical sensor (29) for said hand towel web (10).

2. The hand-towel dispenser as set forth in claim 1, wherein take-up mechanism (19) is provided for pulling in a loose hand-towel loop on time-out of at least one timing member (22) which is set in operation after dispensing, more particularly a sensor (29) being a lever, which may be comb-shaped, engaging at least one recess of a hand-towel guide (31) and preferably said blocking means (40) acting on an air brake disk (39).

3. The hand-towel dispenser as set forth in claim 1 or 2, wherein a take-up mechanism (19) includes a multi-wheel gearing assembly (34, 35, 38) in which a spiral spring storage having overtensioning protection is incorporated as said energy storage, more particularly an energy storage (21) being provided in the axis of a take-up roller (32) or a output end part (38) of said gearing assembly being provided in the rear half of the dispenser (1) or directly adjoining the rear side thereof, and/or a take-up mechanism (19) from hand-towel web dispensing to hand-towel web take-up containing a translation of preferably not more than 1: 2 by which an energy storage (21) is wound up for a greater take-up length than the length of hand-towel web dispensed, more particularly a translation stage (35) following a reduction stage (34) or a drive wheel provided as a control wheel such as a belt wheel (33) or the like being drivingly connected via a belt drive (35) to a shaft of an energy storage (21).

4. The hand-towel dispenser as set forth in any of the preceding claims, wherein a take-up mechanism (19) includes a locking means (47) actuated by a timing member (22) which more particularly acts on an air brake (39) connected to a take-up mechanism (18, 19) or is located on the side of an air brake (39) facing away from said blocking means (40), and/or a take-up mechanism (19) comprising locking means (50) for hand-towel web dispensing which limit hand-towel web dispensing to a predetermined length by a dispensing actuating travel and more particularly comprising at least one cam control (45, 52, 54) and a control disk (33) which cooperate with a locking shifter (48) which actuates a locking means (49, 51) for hand-towel web dispensing and is movable into a dispensing locking position, an actuating lever (43) swivable via a radially climbing cam (45) being held by said timing member (22) configured, where necessary, as a suction pad or on time out is released and actuates said locking shifter (48) via a cam curve (52).

5. The hand-towel dispenser as set forth in any of the preceding claims, wherein a control disk (33) or the like comprises a cam (54) which in the case of a locking slider (48) not actuated by a timing member (22) causes the engaging of the former, more particularly there being provided a cam (45) for directly actuating an actuating lever (43), a cam (54) for directly actuating a locking slider (48) or a cam for actuating a locking slider (48) by an actuating lever (43), and/or in a position corresponding to an incomplete dispenser actuating travel an actuating lever (43) being in contact with a cam (45) via a cam follower (46) which is movable by a disengaging means when said cam (45) stands in its movement travel and by a slight rotary movement of a mechanism (18, 19) contrary to the dispensing direction into a position releasing the movement of said actuating lever (43), preferably with said timing member (22) engaged, a short return travel of a control disk (33) driven by said energy storage (21) and limited by a stop triggering unlatching of a cam follower (46).

6. The hand-towel dispenser as set forth in any of the preceding claims, wherein a control disk (33) or the like comprises a stop (51) for a locking slider (48) disengaging by an actuating force, an actuating lever (43) comprising a control cam (54) for said locking slider (48), a holding member (44) of a timing member (22), a blocking means (47) for an energy storage (21), a cam follower (46) actuated by said disk (33) and/or a follower of a return lock (55) releasing the limited rotary movement of said disk (33) for an energy storage (21), preferably a control disk (33) being driven via a single-stage intermediate drive (34) directly by a dispensing roller (23), a locking slider (48) being arranged on the side of said disk (33) facing away from said intermediate drive (34), an actuating lever (43) being arranged with respect to a connecting straight line between said intermediate drive (34) and said locking slider (48) transversely offset and/or a function group comprising said disk (33), said intermediate drive (34), said locking slider (48) or said actuating lever (43) being arranged directly adjacent on the side of a function group comprising said take-up roller (32), air brake (39) or said blocking means (40, 47) for said energy storage (21).

7. The hand-towel dispenser as set forth in any of the preceding claims, wherein a space (11) for a clean hand-towel roll (13) is arranged above a space (12) receiving a used hand-towel roll (14) or is substantially closed off therefrom by at least one partition (15), more particularly a take-up mechanism (19) being arranged substantially completely below a clean space (11) or a chute to be opened substantially over its full length for said hand-towel web (10) being provided from said clean space (11) to a discharge opening (26), and preferably a partition (15) being configured as a spring-relieved receiving tray for a clean hand-towel roll (13) shiftably guided substantially in the up/down direction, and/or a spring relief being configured so that said return travel automatically rises in its up/down direction steplessly in response to the reducing weight of said clean hand-towel roll (13) or forms a partition between said clean space (11) and said used space (12) which is swivable and shiftable in response to the roll size, more particularly the sum of the up/down dimensions of a clean space (11) and a soiled space (12) being less than the sum of maximum roll diameters in each case of said clean and used hand-towel rolls (13, 14), and preferably a partition (15) rising in the direction of the rear side of the dispenser (1) in response to the increase in the diameter of a used hand-towel roll (14).

8. The hand-towel dispenser as set forth in any of the preceding claims, wherein the guide of the hand-towel web (10) from a clean roll (13) to hand-towel dispenser (26) is compartmented by an intermediate wall (16) located between a soiled space (12) and a cabinet front cover (6) of said dispenser (1), said intermediate wall being preferably mounted in the lower and frontmost region of said dispenser (1) diagonally opposed to a mounting of said cover (6), and/or an outer cabinet of said dispenser (1) is closed off by at least one hinge-openable cabinet front cover (6) at which a deflecting and pinch roller (24) for a clean hand-towel web (10) is applied cooperating with a towelling dispensing roller (23) or disengagingly engaging a roller gap and more particularly a front cover (6) angularly configured being mounted and directly adjacent to the rear side of the dispenser on the upper side thereof swivable from the closing position upwards.

9. The hand-towel dispenser as set forth in any of the preceding claims, wherein at least one bottom section (9) of said dispenser (1) is translatable together with a hand-towel guide surface (31) into an open position, more particularly a bottom section (9) releasing a guide-in opening for a winding shaft (17) of a used hand-towel roll (14) or is mounted swivable in the frontmost region of the dispenser (1), and preferably in the bottom region of said dispenser (1) a space for receiving non-rolled used hand-towel (10) being formed, into which a take-up mechanism (19) conveys the length of hand-towel web taken up in each cycle and/or said take-up roller (32) driving directly said used hand -towel roll (14) and more particularly a drying space being provided for airing a length-section of a soiled handtowel web (10) prior to winding.

10. The hand-towel dispenser as set forth in any of the preceding claims, wherein a lower protrusion (27) of a bottom section (9) of said dispenser (1) forms at least one contact surface for a dispensed hand-towel loop, more particularly a section freely extending beyond the side of a contact surface being provided for gripping a hand-towel web, preferably a dispensing and take-up mechanism (18, 19) being arranged substantially completely on one side of said dispenser (1) only or is configured as a unit (20) removable from the cabinet of said dispenser (1), on said unit more particularly said bottom section (9) or said partition (16) being mounted, and/or at least one return lock (58) being provided for limiting a hand-towel length to be dispensed from a used hand-towel roll (14) and preferably a lock (58) comprising a locking member (60) capable of being coupled into the movement of a take-up roller (32) incrementally in opposing directions.

## Revendications

1. Dispensateur ou distributeur d'essuie-mains pour essuie-mains en rouleaux, avec lequel au moins une bande d'essuie-mains (10) au moins d'un rouleau d'essuie-mains pour le propre (13), pour la formation d'une boucle d'essuie-mains, est retirable manuellement et est enroulable sur au moins un rouleau d'essuie-mains pour l'use (14), avec au moins un mécanisme de rentrage (19), actionné par le retirage manuel d'essuie mains, opérant un rentrage d'essuie-mains et contenant un accumulateur d'énergie (21), pour l'approche de la boucle d'essuie-mains au dispensateur (1), étant prévus des moyens de blocage (40), pour le blocage de l'accumulateur d'énergie (21) à la fin de la bande d'essuie-mains (10) ou le dispensateur (1) étant ouvert, et étant à actionner par un dispositif d'actionnement, caractérisé en ce que le dispositif d'actionnement est réglé par au moins un palpeur (29) mécanique pour la bande d'essuie-mains (10).

2. Dispensateur d'essuie-mains selon la revendication 1, caractérisé en ce qu'un mécanisme de rentrage (19) est prévu pour l'approche d'une boucle d'essuie-mains détendue ou lâche au bout d'au moins un élément de temporisation (22), lequel est mis en marche après le retirage, en ce que notamment un palpeur (29) est un levier eventuellement à façon de peigne, lequel s'engage dans au moins un approfondissement d'un guidage d'essuie-mains (31) et en ce que de préférence le moyens de blocage (40) agissent sur un disque de freinage à air (39).

3. Dispensateur d'essuie-mains selon la revendication 1 ou 2, caractérisé en ce qu'un mécanisme de rentrage (19) contient un engrenage à plusieurs roues (34, 35, 38), dans lequel est intercalé comme accumulateur d'énergie (21) un accumulateur à ressort spiral avec protection contre surtension, en ce que un accumulateur d'énergie (21) est prévu dans l'axe d'un cylindre de rentrage (32) respectivement une partie du côte de sortie (38) de l'engrenage dans la moitié postérieure du dispensateur (1) respectivement directement succédant à son revers, et/ou en ce qu'un mécanisme de rentrage (19) du retirage d'essuie-mains au rentrage d'essuie mains contient une transmission de préference au plus de 1 : 2, par laquelle un accumulateur d'énergie (21) est chargé pour une longueur de rentrage plus grande que la longueur d'essuie-mains retirée correspondante, où notamment un étage de multiplication (35) suit un étage de démultiplication (34) respectivement une roue d'actionnement prévue comme roue de réglage, de même comme roue à courroie (33) ou semblable est raccordé par entraînement par un actionnement à courroie (35) avec un arbre d'un accumulateur d'énergie (21).

4. Dispensateur d'essuie-mains selon une des revendications précédentes, caractérisé en ce qu'un mécanisme de rentrage (19) contient un dispositif de blocage (47), actionné par un élément de temporisation (22), lequel dispositif agit notamment sur un frein à air (39) raccordé avec un mécanisme de rentrage (18, 19), le dispositif respectivement se trouvant placé sur le côté détourné des moyens de blocage (40), d'un frein à air (39), et/ou en ce qu'un mécanisme de rentrage (19) présente des moyens de délimitation (50) pour le retirage d'essuie-mains, lequels limitent le retirage d'essuie-mains à une longueur prédisposée par un parcours de positionnement de retirage et présentent notamment au moins une commande à came (45, 52, 54) et un disque de réglage (33), lequels agissent concourants avec un coulisseau de blocage (48), lequel actionne un dispositif de blocage (49, 51) pour le retirage d'essuie mains et lequel est mobile vers une position de blocage du retirage, étant un levier d'actionnement (43), pivotable au-dessus d'une came (45) radialement saillante, tenu par l'élément de temporisation (22) eventuellement formé comme aspirateur, respectivement laché aprés le laps de temps et actionnant le coulisseau de blocage (48) par une courbe de came (52).

5. Dispensateur d'essuie-mains selon une des revendications précédentes, caractérisé en ce qu'un disque de réglage (33) ou semblable présente une came (54), laquelle produit auprès d'un coulisseau de blocage (48), non actionné par un élément de temporisation (22), son enclenchement, en ce que notamment est prévue une came (45) pour l'actionnement directe d'un levier d'actionnement (43), une came (54) pour l'actionnement directe d'un coulisseau de blocage (48) respectivement une came (52) pour l'actionnement d'un coulisseau de blocage (48) par un levier d'actionnement (43), et/ou en ce qu'un levier d'actionnement (43), dans une position correspondante à un parcours de positionnement de retirage incomplet, se trouve en contact avec une came (45) par un curseur de came (46), lequel par un dispositif de désenclenchement, dans un état d'arrêt de la came (45), est mobile dans son parcours de mouvement et à travers un mouvement minime de rappel d'un mécanisme (18, 19) contre la direction de retirage et envers une position qui libére le mouvement du levier d'actionnement (43), un court mouvement de retour d'un disque de réglage (33), actionné par un accumulateur d'énergie (21) et limité par arrêt, de préférence déclenchant, l'élément de temporisation (22) étant enclenché, un déverrouillage d'un curseur de came (46).

6. Dispensateur d'essuie-mains selon une des revendications précédentes, caractérisé en ce qu'un disque de réglage (33) ou semblable présente un arrêt (51) pour un coulisseau de blocage (48) qui se désenclenche par une force de positionnement, en ce qu'un levier d'actionnement (43) présente une courbe de came (54) pour le coulisseau de blocage (48), un élément de retenue (44) d'un élément de temporisation (22), un élément de freinage (47) pour un accumulateur d'énergie (21), un curseur de came (46) actionné par le disque (33) et/ou un curseur d'un arrêt de rappel (55) libérant le mouvement de rappel limité du disque (33), pour un accumulateur d'énergie (21), et en ce que de préférence un disque de réglage (33) est actionné par un actionnement intermédiaire (34) directement par un cylindre de retirage (23), un coulisseau de blocage (48) est placé sur le côté détourné de l'actionnement intermédiaire (34) du disque (33), un levier d'actionnement (43) est transversalement décalé envers une droite de conjonction entre l'actionnement intermédiaire (34) et le coulisseau de blocage (48) et/ou un groupe de fonction composé de disque (33), actionnement intermédiaire (34), coulisseau de blocage (48) respectivement levier d'actionnement (43) est disposé lateralement directement avoisinant un groupe de fonction composé de cylindre de rentrage (32), frein à air (39) respectivement de moyens de blocage (40, 47) pour l'accumulateur d'énergie (21).

7. Dispensateur d'essuie-mains selon une des revendications précédentes, caractérisé en ce qu' un espace (11) pour un rouleau d'essuie-mains propre (13) est disposé au-dessus d'un espace (12) accueillant un rouleau d'essuie-main usé (14) respectivement est essentiellement séparé de celui-ci par au moins une paroi de séparation (15), en ce qu'un mécanisme de rentrage (19) est essentiellement disposé complètement au-dessous d'un espace pour le propre (11) respectivement de l'espace pour le propre (11) à l'ouverture de sortie (26) est prévu un puits pour la bande d'essuie-mains (10) ouvrable essentiellement sur toute sa longueur, et en ce que de préférence une paroi de séparation (15) est formé come une cuve de logement déchargée par ressort, guidée de façon décalable essentiellement vers le haut, pour un rouleau d'essuie-mains propre (13), et/ou en ce que un déchargement par ressort est réalisé de sorte que la cuve de logement monte automatiquement sans à-coups dans sa position en hauteur en fonction de la diminution du poids du rouleau d'essuie-mains propre (13) respectivement forme une paroi de séparation pivotable ou déplaçable entre espace propre (11) et espace pour l'usé (12) conformé ment à la dimension du rouleau, et en ce que notamment la somme des mesures de hauteur d'un espace pour le propre (11) et d'un espace pour l'usé (12) est inférieure à la somme des respectifs diamètres maximaux des rouleaux pour le propre et pour l'usé (13, 14), et en ce que de préférence une paroi de séparation (15) monte en direction du côté postérieur du dispensateur (1) avec l'accroissement du diamètre d'un rouleau d'essuie-mains usé (14).

8. Dispensateur d'essuie-mains selon une des revendications précédentes, caractérisé en ce que le guidage de la bande d'essuie-mains (10) d'un rouleau propre (13) au retirage de l'essuie-mains (26) est séparé par une paroi intermédiaire (16) se trouvant entre un espace pour l'usé (12) et un couvercle frontal du boîtier (6) du dispensateur (1), laquelle est logée de préférence dans le champ inférieur et plus avancé du dispensateur (1), diagonalement opposé à un logement du couvercle (6), pivotable vers les bas, et/ou en ce que unboîtier extérieur du dispensateur (1) est fermé par au moins un couvercle frontal de boîtier (6) relevable, auquel est appliqué un cylindre de detournement et de serrage (24) pour une bande d'essuie-mains (10) propre, lequel agit ensemble avec un cylindre de retirage d'essuie mains (23) respectivement engrenant de façon désenclenchable dans un interstice entre cylindres, et en ce que notamment un couvercle frontal (6) est formé de façon angulaire et est logé directement avoisinant la partie postérieure du dispensateur sur son côté supérieur et pivotable à partir de sa position de fermeture vers le haut.

9. Dispensateur d'essuie-mains selon une des revendications précédentes, caractérisé en ce que au moins une partie du fond (9) du dispensateur (1) est transformable ensemble avec une surface de guidage d'essuie mains (31) vers une position d'ouverture, en ce qu'une partie du fond (9) relâche une ouverture d'introduction pour un cylindre d'enroulement (17) d'un rouleau d'essuie-mains pour l'usé (14) respectivement est logé de façon pivotable dans le champ antérieur du dispensateur (1), et en ce que de préférence dans le champ du fond du dispensateur (1) est réalisé un espace de logement pour essuie-mains usé (10) debobiné, dans lequel un mécanisme de rentrage (19) convoye la longueur d'essuie mains rentrée par cycle et/ou en ce que le cylindre de rentrage (32) actionne directement le rouleau d'essuie-mains pour l'usé (14), et en ce que notamment un espace de séchage est prévu pour l'aération d'une partie longitudinale d'essuie-mains (10) usé déposé sans contrainte, avant l'enroulement.

10. Dispensateur d'essuie-mains selon une des revendications précédentes, caractérisé en ce qu'une partie en saillie (27) inférieure d'une partie du fond (9) du dispensateur (1) forme au moins un appui pour une boucle d'essuie-mains rapprochée, en ce que notamment une partie librement débordante latéralement d'un appui est prévue pour saisir une bande d'essuie-mains, en ce que de préférence un mécanisme de retirage et un mécanisme de rentrage (18, 19) sont disposés essentiellement totalement d'un côté seulement du dispensateur (1) respectivement sont formés comme unité (20) enlevable du boîtier du dispensateur (1), à laquelle notamment la partie de fond (9) respectivement la paroi de séparation (16) est logée, et/ou en ce que au moins un dispositif d'encliquetage (58) est prévu pour la délimitation d'une longueur d'essuie-mains retirable d'un rouleau d'essuie-mains pour l'usé (14), et en ce que de préférence un arrêt (58) présente un élément de blocage (60) entraînable graduellement par un cylindre de rentrage (32) dans des directions opposés.
